# EUROPÄISCHE PATENTANMELDUNG

(11) **EP 3 300 036 A1**
(43) Veröffentlichungstag der Anmeldung: **28.03.2018**
(21) Anmeldenummer: 17190385.9
(22) Anmeldetag: 11.09.2017
(51) Int. Cl.: G07C 9/00

(54) **ELEKTRONISCHE SCHLIESSANLAGE UND VERFAHREN ZUM BETRIEB EINER ELEKTRONISCHEN SCHLIESSANLAGE**

(30) Priorität: 26.09.2016 DE 102016218473
(71) Anmelder: Aug. Winkhaus GmbH & Co. KG, 48291 Telgte (DE)
(72) Erfinder: Krümpel, Lothar, 49504 Lotte (DE); Alecke, Karsten, 48157 Münster (DE); Maisch, Thomas, 65812 Bad Soden/Ts. (DE); Schmid, Bernd, 78120 Furtwangen (DE); Pinnekamp, Marco, 78532 Tuttlingen (DE)

(57) **Zusammenfassung**

Bei einer elektronischen Schließanlage werden Schließberechtigungen von einer immobilen Datenbank (6) über einen mobilen Computer (7) auf einen Aktiv-Schlüssel (2) übertragen. Der Aktiv-Schlüssel (2) vermag anschließend ohne Datenverbindung zu der Datenbank (6) die Schließberechtigungen in eine Türkomponente (1) hineintragen. Weiterhin hat der Aktiv-Schlüssel (2) einen Energiespeicher (9) zur Versorgung eines Sperrmechanismus (8) einer Türkomponente (1) mit elektrischem Strom.

## Beschreibung

Die Erfindung betrifft eine elektronische Schließanlage mit zumindest einer einen elektronischen Sperrmechanismus aufweisenden Türkomponente und mit zumindest einem elektronischen Schlüssel zum Ansteuern der zumindest einen Türkomponente, mit einer Datenbank zur Ablage von Schließberechtigungen des zumindest einen Schlüssels für die zumindest eine Türkomponente und mit einer Programmiereinheit zur Programmierung der zumindest einen Türkomponente, wobei die Datenbank auf einem Server stationär abgelegt ist. Weiterhin betrifft die Erfindung ein Verfahren zum Betrieb einer elektronischen, zumindest einen elektronischen Sperrmechanismus aufweisenden Türkomponente und zumindest einen elektronischen Schlüssel zum Ansteuern der Türkomponente aufweisenden Schließanlage, wobei in einer Datenbank eines Servers Schließberechtigungen einzelner Schlüssel für die zumindest eine Türkomponente abgelegt werden und mit einer Programmiereinheit zu Programmierung der Türkomponente.

Eine solche Schließanlage und ein Verfahren zu dessen Betrieb ist beispielsweise aus der EP 2 908 291 A1 bekannt. Bei dieser Schließanlage hat der Server eine Verbindung mit der Türkomponente. Die Türkomponente tauscht Daten mit einem Kommunikationsgerät aus. Bei solchen Schließanlagen befindet sich der Server jedoch meist entfernt von der Türkomponente. Die Verbindung erfolgt jedoch drahtlos, so dass eine Programmierung der Türkomponente nur bei Bestehen einer Funkverbindung und bei gleichzeitiger Stromversorgung der Türkomponente möglich ist.

Der Erfindung liegt das Problem zugrunde, eine elektronische Schließanlage der eingangs genannten Art so weiter zu bilden, dass sie besonders komfortabel programmierbar ist. Weiterhin soll ein Verfahren zum Betrieb einer elektronischen Schließanlage geschaffen werden, welches besonders komfortabel anwendbar ist.

Das erstgenannte Problem wird erfindungsgemäß dadurch gelöst, dass die Programmiereinheit einen Aktiv-Schlüssel und einen mit dem Aktiv-Schlüssel verbindbaren Computer hat und dass der Aktiv-Schlüssel mit der Türkomponente zur Programmierung der Türkomponente und der Computer mit dem Server zum Austausch von Schließberechtigungen verbindbar sind.

Durch diese Gestaltung lässt sich auch die Türkomponente mit dem Aktiv-Schlüssel programmieren, welcher zuvor über den Computer mit dem Server programmiert wurde. Der Aktiv-Schlüssel ist anschließend unabhängig von dem Server mit der Türkomponente verbindbar. Damit lässt sich die Türkomponente auch dann programmieren, wenn sie sich in Gebieten befindet, in denen keine Funkverbindung mit der Datenbank aufgebaut werden kann. Die Programmierung der Türkomponente erfolgt besonders komfortabel durch die Verbindung mit dem Aktiv-Schlüssel, weil der Aktiv-Schlüssel Schließberechtigungen in die Türkomponente tragen kann. Bei der Türkomponente kann es sich um einen Schließzylinder, ein Schloss oder eine beliebige Art der Zutrittssteuerung handeln. Selbstverständlich kann die Schließanlage auch Passiv-Schlüssel aufweisen, mit denen ein Schließen der Türkomponente möglich ist und eine Programmierung der Türkomponente ausschließlich über ein virales Netzwerk erfolgen kann. Die Schließberechtigungen können beispielsweise zeitliche Berechtigungen oder Berechtigungen von nur über ein virales Netzwerk programmierfähige Passiv-Schlüssel oder dergleichen sein.

Die Versorgung der Türkomponente mit elektrischem Strom gestaltet sich gemäß einer anderen vorteilhaften Weiterbildung der Erfindung besonders einfach, wenn der Aktiv-Schlüssel einen Energiespeicher zur Versorgung der Türkomponente mit elektrischer Energie hat. Durch diese Gestaltung ist eine Verdrahtung der Türkomponenten oder ein Energiespeicher innerhalb der Türkomponente zu deren Versorgung mit elektrischem Strom nicht erforderlich, wenn mit dem Aktiv-Schlüssel geschlossen wird.

Zur Erhöhung der Sicherheit gegen Manipulation der Schließanlage trägt es gemäß einer vorteilhaften Weiterbildung der Erfindung bei, wenn die Türkomponente ausschließlich von dem Aktiv-Schlüssel programmierbar ist.

Zur weiteren Erhöhung der Sicherheit gegen eine Manipulation der Schließanlage trägt es gemäß einer anderen vorteilhaften Weiterbildung der Erfindung bei, wenn der Aktiv-Schlüssel ausschließlich von dem Computer mit den empfangenen Daten der Datenbank während der Verbindung des Computers mit dem Server programmierbar ist. Durch diese Gestaltung erfolgt die Programmierung des Aktiv-Schlüssels ausschließlich mit einer verbundenen Kette mehrerer Komponenten der Schließanlage. Eine isolierte, unverschlüsselte Programmierung des Aktiv-Schlüssels ohne Einsatz des Computers und ohne gleichzeitige Verbindung mit dem Server ist dank der Erfindung nicht möglich. Der Computer stellt die verschlüsselte Verbindung des Aktiv-Schlüssels mit der Datenbank des Servers her und kann während der Programmierung gleichzeitig als komfortables Bedien- und Anzeigegerät dienen.

Die Erfassung von Nutzungsdaten der Schließanlage gestaltet sich gemäß einer anderen vorteilhaften Weiterbildung der Erfindung besonders einfach, wenn der Aktiv-Schlüssel zum Abspeichern von Nutzungsdaten und das Programm des Computers zum Auslesen der Nutzungsdaten aus dem Aktiv-Schlüssel ausgebildet sind. Durch diese Gestaltung können die Zugriffe einzelner Schlüssel auf die jeweilige Türkomponente erfasst, ausgelesen und auf dem Computer angezeigt werden. Die Nutzungsdaten können anschließend beispielsweise in dem Computer oder dem Server abgespeichert werden. Damit lässt sich einfach eine Schließereignishistorie protokollieren.

Der Aktiv-Schlüssel lässt sich gemäß einer anderen vorteilhaften Weiterbildung der Erfindung besonders einfach programmieren, wenn der Aktiv-Schlüssel und der Computer über eine Funkverbindung, insbesondere eine Bluetooth Verbindung, miteinander verbindbar sind.

Das zweitgenannte Problem, nämlich die Schaffung eines Verfahrens zum Betrieb einer elektronischen Schließanlage, welches besonders komfortabel anwendbar ist, wird erfindungsgemäß dadurch gelöst, dass in einem ersten Schritt eine Verbindungskette Server, Computer und Aktiv-Schlüssel aufgebaut wird und dass in einem weiteren Schritt Daten zwischen dem Aktiv-Schlüssel und dem Server über den Computer abgeglichen werden.

Durch diese Gestaltung erfolgt die Programmierung der Schließanlage unabhängig von dem Standort oder der Stromversorgung der Türkomponente. Der Aktiv-Schlüssel erhält seine Schließberechtigungen von der Datenbank, so dass eine Manipulation der Schließanlage deutlich erschwert wird. Die Schließberechtigungen können beispielsweise zeitliche Berechtigungen oder Berechtigungen von nicht programmierfähigen Passiv-Schlüsseln oder dergleichen sein.

Die Programmierung der Türkomponente lässt sich gemäß einer anderen vorteilhaften Weiterbildung der Erfindung ohne direkten Kontakt mit der Datenbank einfach durchführen, wenn der Aktiv-Schlüssel zur Programmierung der zumindest einen Türkomponente mit der Türkomponente verbunden wird. Die Programmierung erfolgt beispielsweise durch Drücken einer Taste am Aktiv-Schlüssel oder durch einen Button zur Steuerung eines Computerprogramms auf einem Smartphone. Die Programmierung kann durch eine kontaktlose Signalübertragung zwischen dem Aktiv-Schlüssel und der zumindest einen Türkomponente erfolgen.

Zur weiteren Erhöhung der Manipulationssicherheit trägt es gemäß einer anderen vorteilhaften Weiterbildung der Erfindung bei, wenn der Computer ein Programm zur Herstellung eines Datenaustauschs zwischen der Datenbank des Servers und einem Speicher des Aktiv-Schlüssels hat. Das Programm ist vorzugsweise auf einem Smartphone installiert oder über ein so genanntes Dongle an einem Personal Computer gesichert. Damit wird ein Zugriff auf die Datenbank des Servers oder eine Programmierung des Aktiv-Schlüssels ohne Einsatz des Programms verhindert.

Eine Manipulation der Schließanlage mittels einer Kopie des Programms oder der Nachbildung des Computers lässt sich gemäß einer anderen vorteilhaften Weiterbildung der Erfindung einfach vermeiden, wenn Verbindungsdaten zur Erzeugung eines Zugriffs auf die Datenbank im Server aus dem Aktiv-Schlüssel ausgelesen werden. Durch diese Gestaltung kann der Aktiv-Schlüssel einen verdeckten Code aufweisen, der in der Datenbank abgelegt ist und ohne dessen Abfrage der Aktiv-Schlüssel nicht programmiert werden kann.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: schematisch einen Teilbereich einer elektronischen Schließanlage,
- Fig. 2: ein Teil eines Ablaufschemas eines Verfahrens zum Betrieb der Schließanlage,
- Fig. 3: einen weiteren Teil des Ablaufschemas des Verfahrens zum Betrieb der Schließanlage,
- Fig. 4: einen weiteren Teil des Ablaufschema des Verfahrens zum Betrieb der Schließanlage.

Figur 1 zeigt schematisch einen Teilbereich einer elektronischen Schließanlage mit einer Türkomponente 1 und einen elektronischen Aktiv-Schlüssel 2 zum Ansteuern der Türkomponente 1. In der Zeichnung ist nur ein einzelner Schließzylinder 3 stellvertretend für mehrere Schließeinrichtungen für Türkomponenten 1 der Schließanlage dargestellt. Beispielsweise kann es sich bei den Schließeinrichtungen um Schlösser oder nahezu beliebig gestaltete Zutrittssteuerungen handeln. Ebenso können eine Vielzahl von Aktiv-Schlüsseln 2 mit einer eigenen Stromversorgung oder Passiv-Schlüsseln, welche ausschließlich passiv ausgelesen werden, bei solchen Schließanlagen eingesetzt werden. Der Aktiv-Schlüssel 2 hat eine Taste 4 zu seiner Aktivierung. Der Aktiv-Schlüssel 2 kann zur reinen Programmierung auch von einem nicht dargestellten Programmiergerät ersetzt oder ergänzt werden. Die Schließanlage hat eine von einem Server 5 programmierbare zentrale Datenbank 6. Diese Datenbank 6 ist immobil und lässt sich über eine Funkverbindung oder Internetverbindung mit einem Computer 7 verbinden. Der Schließzylinder hat einen Sperrmechanismus 8. Der Schlüssel weist einen Energiespeicher 9 und einen Datenspeicher 10 auf. Bei dem Computer 7 kann es sich beispielsweise um ein Smartphone, einen Personal Computer insbesondere mit einem so genannten Dongle und einem darauf befindlichen Computerprogramm handeln.

Das Computerprogramm ermöglicht die Herstellung einer Verbindung des Aktiv-Schlüssels 2 mit der zentralen Datenbank 6. Die Kommunikation des mobilen Computers 7 mit dem Aktiv-Schlüssel 2 erfolgt insbesondere über eine Bluetooth Verbindung. Die Verbindung des Aktiv-Schlüssels 2 mit der Türkomponente 1 erfolgt beispielsweise durch Einführen in den Schließzylinder 3. Liegt eine Zutrittsberechtigung für den abgespeicherten Zeitraum vor, kann der Schließzylinder 3 geschlossen werden. Die Schließberechtigungen der einzelnen Schlüssel für die einzelnen Schließeinrichtungen zu vorbestimmten Zeiten sind in der zentralen Datenbank 6 abgelegt und können über den Server 5 aktualisiert werden. Durch eine Speicherung der Schließungsdaten in der zentralen Datenbank 6 kann eine lückenlose Rückprotokollierung erfolgen.

Figur 2 zeigt ein Verfahren zum Programmieren des Aktiv-Schlüssels 2 mit den Daten der Datenbank 6. Zum Eingeben der Schließberechtigungen in den Schließzylinder 3 wird in einem Schritt S1 zunächst das Programm auf dem Computer 7 gestartet. Im Schritt S2 wird der Aktiv-Schlüssel 2 beispielsweise durch Druck der Taste 4 gestartet. Es erfolgt im Schritt S3 der Verbindungsaufbau der Kette Server 5, Computer 7 und Aktiv-Schlüssel 2. Hierzu werden Verbindungsdaten über eine gesicherte Verbindung aus dem Datenspeicher 10 des Aktiv-Schlüssels 2 ausgelesen, damit der Zugriff auf die Datenbank 6 erfolgen kann. Im Schritt S4 wird durch manuelle Eingabe an dem Computer 7 der Befehl ausgewählt, die Daten des Aktiv-Schlüssels 2 mit den Daten der Datenbank 6 abzugleichen. Im Schritt S5 erfolgt der Datenabgleich zwischen Aktiv-Schlüssel 2 und Datenbank 6. Im Schritt S6 wird das Programm beendet und der Aktiv-Schlüssel 2 vom Computer 7 getrennt.

Figur 3 zeigt ein Verfahren zum Austausch der Daten des Aktiv-Schlüssels 2 mit der Türkomponente 1. Hierzu wird im Schritt S7 wird der Aktiv-Schlüssel 2 durch Druck auf die Taste 4 wieder gestartet und im Schritt S8 mit der Türkomponente 1 durch Einstecken in den Schließzylinder 3 verbunden. Im Schritt S9 überträgt der Aktiv-Schlüssel 2 die Daten, die er zuvor aus der Datenbank 6 erhalten hat, in die Türkomponente 1 oder entnimmt Daten aus dem Schließzylinder 3 wie es in dem Ablaufschema nach Figur 4 beschrieben ist. Zudem kann mit dem Aktiv-Schlüssel 2 der Schließzylinder 3 geschlossen und mit elektrischem Strom versorgt werden. Damit trägt der Aktiv-Schlüssel 2 die Schließberechtigung in die Türkomponente 1.

Figur 4 zeigt ein weiteres Ablaufschema, bei dem der Computer 7 als Bedien- und Anzeigegerät zur Programmierung genutzt wird. In einem ersten Schritt T1 wird zunächst das Programm auf dem Computer 7 gestartet und im Schritt T2 der Aktiv-Schlüssel 2 beispielsweise durch Druck auf die Taste 4 gestartet. Es erfolgt im Schritt T3 ein Verbindungsaufbau der beteiligten Komponenten. Im Schritt T4 wird ein Menü zur Auswahl von Bedienungs- und Ausleseschritten gestartet. Im Schritt T5a wird beispielsweise der Menüpunkt "Zylinderereignisse auswählen" ausgewählt. Anschließend wird im Schritt T6a der Aktiv-Schlüssel 2 mit der vorgesehenen Türkomponente 1 verbunden. Im Schritt T7a erscheint als Anzeige auf dem Computer 7 die Schließhistorie. Diese Schließhistorie kann bei einer späteren Synchronisation mit dem Server 5, wie im Ablaufschema zu Figur 2 beschrieben, zentral abgespeichert werden.

Wird in der Menüauswahl in einem Schritt T5b der Menüpunkt "Schlüssel identifizieren" ausgewählt, kann der Aktiv-Schlüssel 2 in einem Schritt T6b, beispielsweise durch Aneinanderlegen mit einem anderem Schlüssel verbunden werden. In dem Computer wird im Schritt T7b die Anzeige "Schlüssel Nr xy" dargestellt. Dieser neue Schlüssel ist hierdurch anhand einer Codenummer identifiziert. Sofern dieser Schlüssel neu ist, ist er in der Schließanlage erfasst und kann, wie in dem Ablaufschema nach Figuren 2 beschrieben, der Datenbank 6 und dem Server 5 zur Aufbuchung von Schließberechtigungen zugeführt werden.

Wird in der Menüauswahl in einem Schritt T5c der Menüpunkt "Türkomponente identifizieren" ausgewählt, und im Schritt T6c der Schlüssel durch Einführen in den Schließzylinder 3 mit der Türkomponente 1 verbunden, erscheint auf dem Computer im Schnitt T7c die Anzeige "Türkomponente Nr xy". Diese Türkomponente 1 ist damit identifiziert und kann nun, wie in dem Ablaufschema nach Figur 2 beschrieben, in die Datenbank 5 eingegeben werden.

## Patentansprüche

1. Elektronische Schließanlage mit zumindest einer einen elektronischen Sperrmechanismus (8) aufweisenden Türkomponente (1) und mit zumindest einem elektronischen Schlüssel (2) zum Ansteuern der zumindest einen Türkomponente (1), mit einer Datenbank (6) zur Ablage von Schließberechtigungen des zumindest einen Schlüssels (2) für die zumindest eine Türkomponente (1) und mit einer Programmiereinheit zur Programmierung der zumindest einen Türkomponente (1), wobei die Datenbank (6) auf einem Server (5) stationär abgelegt ist, **dadurch gekennzeichnet, dass** die Programmiereinheit einen Aktiv-Schlüssel (2) und einen mit dem Aktiv-Schlüssel (2) verbindbaren Computer (7) hat und dass der Aktiv-Schlüssel (2) mit der Türkomponente (1) zur Programmierung der Türkomponente (1) und der Computer (7) mit dem Server (5) zum Austausch von Schließberechtigungen verbindbar sind.

2. Elektronische Schließanlage nach Anspruch 1, **dadurch gekennzeichnet, dass** der Aktiv-Schlüssel (2) einen Energiespeicher (9) zur Versorgung der Türkomponente (1) mit elektrischer Energie hat.

3. Elektronische Schließanlage nach Anspruch 1 oder 2, **dadurch gekennzeichnet, dass** die Türkomponente (1) ausschließlich von dem Aktiv-Schlüssel (2) programmierbar ist.

4. Elektronische Schließanlage nach einem der Ansprüche 1 bis 3, **dadurch gekennzeichnet, dass** der Aktiv-Schlüssel (2) ausschließlich von dem Computer (7) mit den empfangenen Daten der Datenbank (6) während der Verbindung des Computers (7) mit dem Server (5) programmierbar ist.

5. Elektronische Schließanlage nach einem der Ansprüche 1 bis 4, **dadurch gekennzeichnet, dass** der Aktiv-Schlüssel (2) zum Abspeichern von Nutzungsdaten und das Programm des Computers (7) zum Auslesen der Nutzungsdaten aus dem Aktiv-Schlüssel (2) ausgebildet ist.

6. Elektronische Schließanlage nach einem der Ansprüche 1 bis 5, **dadurch gekennzeichnet, dass** der Aktiv-Schlüssel (2) und der Computer (7) über eine Funkverbindung, insbesondere eine Bluetooth Verbindung, miteinander verbindbar sind.

7. Verfahren zum Betrieb einer elektronischen, zumindest einen elektronischen Sperrmechanismus aufweisenden Türkomponente (1) und zumindest einen elektronischen Schlüssel (2) zum Ansteuern der Türkomponente (1) aufweisenden Schließanlage, wobei in einer Datenbank (6) eines Servers (5) Schließberechtigungen einzelner Schlüssel (2) für die zumindest eine Türkomponente (1) abgelegt werden und mit einer Programmiereinheit zu Programmierung der Türkomponente (1), **dadurch gekennzeichnet, dass** in einem ersten Schritt eine Verbindungskette Server (5), Computer (7) und Aktiv-Schlüssel (2) aufgebaut wird und dass in einem weiteren Schritt Daten zwischen dem Aktiv-Schlüssel (2) und dem Server (5) über den Computer (7) abgeglichen werden.

8. Verfahren zum Betrieb einer elektronischen Schließanlage nach Anspruch 7, **dadurch gekennzeichnet, dass** der Aktiv-Schlüssel (2) zur Programmierung der zumindest einen Türkomponente (1) mit der Türkomponente (1) verbunden wird.

9. Verfahren zum Betrieb einer elektronischen Schließanlage nach Anspruch 7 oder 8, **dadurch gekennzeichnet, dass** der Computer (7) ein Programm zur Herstellung eines Datenaustauschs zwischen der Datenbank (6) des Servers (5) und einem Datenspeicher (10) des Aktiv-Schlüssels (2) hat.

10. Verfahren zum Betrieb einer elektronischen Schließanlage nach einem der Ansprüche 7 bis 9, **dadurch gekennzeichnet, dass** Verbindungsdaten zur Erzeugung eines Zugriffs auf die Datenbank (6) im Server (5) aus dem Aktiv-Schlüssel (2) ausgelesen werden.
